# EUROPÄISCHE PATENTSCHRIFT

(11) **EP 1 827 831 B1**
(45) Veröffentlichungstag und Bekanntmachung des Hinweises auf die Patenterteilung: **30.08.2017**
(21) Anmeldenummer: 05789207.7
(22) Anmeldetag: 03.10.2005
(51) Int. Cl.: B41F 27/10, B41F 27/00, B41F 27/14

(54) **DRUCKPLATTENZYLINDER MIT AUSTAUSCHBARER HÜLSE**
PRINTING PLATE CYLINDER WITH EXCHANGEABLE SLEEVE
CYLINDRE POUR PLAQUE D'IMPRESSION AVEC MANCHON AMOVIBLE

(30) Priorität: 20.10.2004 DE 102004051041
(43) Veröffentlichungstag der Anmeldung: 05.09.2007
(73) Patentinhaber: Windmöller & Hölscher KG, 49525 Lengerich/Westf. (DE)
(72) Erfinder: KOOPMANN, Dietmar, 49536 Lienen (DE); ROGGE, Uwe, 49525 Lengerich (DE); LODDENKÖTTER, Manfred, 49477 Ibbenbüren (DE)
(86) Internationale Anmeldenummer: PCT/EP2005/010692
(87) Internationale Veröffentlichungsnummer: WO 2006/042637

(56) Entgegenhaltungen:
- EP-A- 0 222 033
- EP-A- 0 619 185
- EP-A- 0 782 919
- EP-A- 1 155 838
- DE-A- 4 140 768
- DE-C- 4 341 246
- DE-U- 9 211 483

## Beschreibung

Die Erfindung betrifft einen Druckplattenzylinder einer Flexodruckmaschine nach Anspruch 1.

Unter Druckplattenzylinder werden in dieser Druckschrift jedwede Arten von Druckzylindern verstanden, die ein Druckbild tragen. Druckplattenzylinder werden oft aus verschiedenen zylinderförmigen Elementen zusammengesetzt. In der Regel bildet ein drehbar am Maschinengestell angelenkter Grunddorn den Kern eines solchen Druckplattenzylinders. Klar ist, dass dieser Dorn bei wechselnden Aufträgen mit verschiedenen Druckhülsen, welche unterschiedliche Druckbilder tragen, beaufschlagt wird. Zu diesem Zweck wird die Druckhülse über den Grunddorn gezogen.

Neben diesen Druckhülsen sind auch Adapterhülsen bekannt, die ebenfalls über den Grunddorn gezogen werden und die den Umfang des so gebildeten Zylinderkerns auf die jeweils erforderliche Drucklänge anpassen. Oft wird über diese Adapterhülse entweder erneut ein weiterer Adapterzylinder oder aber eine Druckhülse gezogen. Solche Vorgehensweisen sind beispielsweise aus dem Flexodruck bekannt. Insbesondere im Verpackungsflexodruck hat man es mit zahlreichen unterschiedlichen Drucklängen, die viele unterschiedliche Adapter erfordern, zu tun. Die zugehörigen Druckaufträge werden oft mit Zentralzylinderflexodruckmaschinen befriedigt. Unter diesen Maschinen gibt es zahlreiche Adaptermaschinen. Die Druckhülsen dieser Maschinen tragen oft ein Drucksleeve oder ein Druckklischee aus einem für den Flexodruck charakteristischen flexiblen Material.

Bekanntlich besteht bei allen Mehrfarbendruckverfahren die Notwendigkeit, eine Registersteuerung beziehungsweise -regelung vorzunehmen. Zu diesem Zweck muss die Position der Druckbilder in den verschiedenen Farbwerken aufeinander abgestimmt werden. Daher muss die Position der Druckbilder zu dem Grunddorn der Maschinensteuerung oder dem Maschinenbediener bekannt sein. Daher verfügen in der Regel die Grunddorne der Druckzylinder über Registerstifte, die über die Umfangsfläche der Dorne hinausragen. Die auf die Grunddorne aufzubringenden Hülsen verfügen über Ausnehmungen, in welche die Stifte hineingreifen beziehungsweise einrasten, wenn die Hülse ihre Sollstellung zum Dorn erreicht hat. Auf diese Weise wird die Winkellage der Hülse zum Dorn justiert und festgelegt. Ist diese Hülse eine Adapterhülse, so muss zumindest eine weitere Hülse - nämlich zumindest die Druckhülse - auf dieser Hülse in einer festen Winkellage zur Adapterhülse und somit zum Grunddorn aufgebracht werden. Zu diesem Zweck weist die Adapterhülse dann wieder einen Registerstift auf, der über ihren Außenumfang hinausragt und in eine dafür vorgesehene Ausnehmung der weiteren Hülse hineingreift, wenn diese ihre Sollposition erreicht hat. Diese Form der Vorregisterung ist seit langem bekannt und sowohl bei sogenannten direktangetriebenen Druckmaschinen, bei denen jeder Druckplattenzylinder über einen eigenen Antrieb verfügt, als auch bei Maschinen, bei denen getriebliche Verbindungen zwischen verschiedenen Zylindern bestehen, gut eingeführt.

Druckplattenzylinder, die sich aus solchen Grunddornen und Hülsen zusammensetzen und auf diese Weise vorjustiert oder vorregistert werden, können folgendermaßen beschrieben werden:
Druckplattenzylinder, welcher beim Rüsten der Druckmaschine zumindest aus folgenden zylinderförmigen Elementen zusammengesetzt wird:
   - einem Zylinderkern, der drehbar in der Druckmaschine gelagert ist, und
   - einer Hülse, die zumindest teilweise über den Zylinderkern ziehbar ist,
   - wobei die Winkellage dieser beiden Elemente zueinander einstellbar mit folgenden Mitteln justierbar ist:
   - einem männlichen Registerelement, welches an eines der beiden zu justierenden Elemente angelenkt ist,
   - einem weiblichen Registerelement, welches Bestandteil des jeweils anderen zu justierenden Elements ist,
   - wobei beide vorgenannten Registerelemente in Wirkverbindung miteinander stehen, wenn sich die zu justierenden Elemente in ihrer Solllage zueinander befinden.

Hierbei ist zu beachten, dass unter einem Zylinderkern im obigen Sinne oft der Grunddorn verstanden werden wird. Allerdings schließt der Begriff Zylinderkern im Sinne dieser Druckschrift eben auch einen Grunddorn ein, der bereits mit einer oder gar mehreren Hülsen beaufschlagt worden ist. Ein männliches Registerelement wird oft als Stift oder sonstige Erhebung vorliegen, der oder die über den Außenumfang des Zylinderkerns oder den Innenumfang einer weiteren Hülse hinausragt. Ein weibliches Registerelement ist in der Lage, eine Wirkverbindung - erfindungsgemäß einen Formschluss - mit dem männlichen Registerelement einzugehen.

Beim Rüsten beziehungsweise Zusammenfügen dieser Druckplattenzylinder nach dem Stand der Technik entstehen jedoch Schäden sowohl an den Registerstiften als auch an den Hülsen. Dies ist darauf zurückzuführen, dass die Hülsen nicht winkeltreu auf die Zylinderkerne aufgeschoben werden, so dass die weiblichen Registerelemente - in erster Line Ausnehmungen - die Registerstifte verfehlen, wobei es am Ende der Aufschiebbewegung zu Kollisionen zwischen den Rändern der Hülsen und den männlichen Registerelementen - bisher in der Regel Stifte - kommt. Schäden sowohl an den Registerelementen als auch an den Rändern der aufgeschobenen Hülsen sind die Folge.

Für die Ausgestaltung der Registerelemente sind aus dem Stand der Technik verschiedene Lösungen bekannt:
Beispielsweise ist aus DE 41 40 768 A1 ein Druckformzylinder einer Offset-Druckmaschine bekannt. Eine hülsenförmige Druckform wird unter Aufweiten mittels Druckluft auf den Druckformzylinder geschoben, d.h. die Fixierung der Druckform gegenüber dem Druckformzylinder erfolgt mittels Reibschluss. Zur Registereinstellung sind Passlochbohrungen 4 vorgesehen.

EP 1 155 838 A2 beschreibt ebenfalls einen Druckformzylinder einer Offset-Druckmaschine. Der Druckformzylinder weist in axialer Richtung einen Spalt 20 auf, in dem eine oder mehrere Druckplatten eingeklemmt werden.

Aus DE 92 11 483 U1 ist eine Vorrichtung zum Ausrichten eines Klischeezylinders außerhalb einer Flexodruckmaschine bekannt. Das Ausrichten des Sleeve (also der Druckform) erfolgt über eine optische Einrichtung. Der Sleeve wird dann über Passstücke und Klemmringe gegenüber dem Klischeezylinder arretiert.

Aus EP 782 919 A1 ist ein Druckformzylinder einer Offset-Druckmaschine bekannt, auf den eine Druckform aufgeschoben wird. Zur Festlegung des Seitenregisters in axialer Richtung dient als Anschlag ein Stift. Zur Festlegung des Umfangsregisters in Umfangsrichtung ist darüber hinaus eine automatische Motorsteuerung vorgesehen. Wenn der Druckformzylinder seine Sollposition erreicht hat, erfolgt die Fixierung des Druckformzylinders mittels Reibschluss durch einen konischen Stift.

Die in EP 782 919 A1 beschriebene Ausrichtung eines Druckformzylinders ist sehr aufwendig, wenn diese außerhalb einer Druckmaschine vorgenommen wird bzw. vorgenommen werden muss, da dann zur Festlegung des Umfangsregisters auch außerhalb der Druckmaschine eine Motorsteuerung vorgesehen werden muss.

Aufgabe der Erfindung ist es, bei einem Druckplattenzylinder einer Flexodruckmaschine die oben genannten Schäden gemäß dem Stand der Technik zu reduzieren.

Diese Aufgabe wird durch einen Druckplattenzylinder einer Flexodruckmaschine nach dem Patentanspruch 1 sowie ein Verfahren zum Rüsten eines Druckplattenzylinders einer Flexodruckmaschine nach dem Patentanspruch 6 gelöst.

Weitere vorteilhafte Ausgestaltungen des erfindungsgemäßen Druckplattenzylinders sind in den Unteransprüchen 2 - 5 angegeben.

Erfindungsgemäß ist vorgesehen, dass zumindest eines der beiden Registerelemente beweglich an dem jeweiligen zu justierenden Element angelenkt ist.

Nach einer weiteren bevorzugten Ausführungsform ist vorgesehen, dass das bewegliche Registerelement in der axialen Richtung z des Druckplattenzylinders beweglich angelenkt ist.

Nach einer weiteren bevorzugten Ausführungsform ist vorgesehen, dass das bewegliche Registerelement in der Umfangsrichtung ϕ des Druckplattenzylinders beweglich angelenkt ist.

Nach einer weiteren bevorzugten Ausführungsform ist vorgesehen, dass das bewegliche Registerelement in der Umfangsfläche des Druckplattenzylinders versenkbar ist.

Nach einer weiteren bevorzugten Ausführungsform ist vorgesehen, dass das bewegliche Registerelement das männliche Registerelement ist, welches in Wirkverbindung mit einem Federelement steht, welches eine Rückstellkraft bereitstellt, welche das Registerelement in die dafür vorgesehene Öffnung der Hülse hineinbewegt, wenn sich diese (Hülse) in ihrer Sollposition auf dem Druckplattenzylinder befindet.

Nach einer weiteren bevorzugten Ausführungsform ist vorgesehen, dass das Registerelement ein Federelement ist.

Nach einer weiteren bevorzugten Ausführungsform ist vorgesehen, dass der Zylinderkern über einen Anschlag verfügt, der eine größere Anschlagfläche mit der Hülse aufweist als das männliche Registerelement.

Nach einer weiteren bevorzugten Ausführungsform ist vorgesehen, dass der Anschlag den Umfang des Zylinderkerns umgreift.

Weitere Ausführungsbeispiele und Details der vorliegenden Erfindung gehen aus den Ausführungsbeispielen und der gegenständlichen Beschreibung hervor. Die einzelnen Figuren zeigen:
- Fig. 1a: Einen Schnitt A-A durch einen erfindungsgemäßen Druckplattenzylinder während einer Phase des Rüstvorgangs
- Fig. 1b: Einen Schnitt A-A durch denselben erfindungsgemäßen Druckplattenzylinder wie in Figur 1a während einer Phase des Rüstvorgangs
- Fig. 2a: Einen Schnitt A-A durch denselben erfindungsgemäßen Druckplattenzylinder wie in Figur 1a während einer anderen Phase des Rüstvorgangs
- Fig. 2b: Einen Schnitt B-B durch denselben erfindungsgemäßen Druckplattenzylinder wie in Figur 1 a während einer anderen Phase des Rüstvorgangs
- Fig. 3a: Einen Schnitt A-A durch denselben erfindungsgemäßen Druckplattenzylinder wie in Figur 1a am Ende des Rüstvorgangs
- Fig. 3b: Einen Schnitt D-D durch denselben erfindungsgemäßen Druckplattenzylinder wie in Figur 1 a am Ende des Rüstvorgangs
- Fig. 4: Einen Schnitt in der axial-radialen Ebene durch ein anderes Ausführungsbeispiel eines erfindungsgemäßen Zylinders

Fig. 1 zeigt einen Druckplattenzylinder 1, der gerade gerüstet wird. Hierzu wird eine Adapterhülse 2 in der axialen Richtung z des Druckplattenzylinders auf den Zylinderdorn 3 aufgeschoben. Auf der Adapterhülse 2 sitzt die Druckhülse 4, auf welcher das Klischee 5 angebracht ist. Es handelt sich hierbei um einen Flexodruckzylinder.

In Figur 1a ist zu sehen, dass die Winkellage zwischen dem männlichen Registerelement, hier der Stift 6, und dem weiblichen Registerelement, hier die Aussparung 7, richtig eingestellt wurde. Beim weiteren Aufschieben der Adapterhülse 2 auf den Zylinderkern 3 erreicht die Adapterhülse 2 die Lage, die in den Figuren 3a und 3b dargestellt ist. Hierbei wird das männliche Adapterelement, der Registerstift 6, in das weibliche Registerelement, die Aussparung 7, hineingreifen und so die Winkellage des Zylinderkerns 3 zu der Adapterhülse 2 feststellen. Bei dem vorausgegangenen weiteren Schiebevorgang ist die Adapterhülse 2 gegen den Anschlag 8 bewegt worden. Auf diese Weise wird die axiale Bewegung der Hülse 2 beendet.

Die Figuren 1b, 2a, 2b, 3a und 3b zeigen dasselbe Ausführungsbeispiel eines erfindungsgemäßen Druckplattenzylinders wie die Figur 1a. Jedoch ist in Figur 1b die Ausgangslage des Rüstvorganges anders als in Figur 1a. In Figur 1b ist die Winkellage der Ausnehmung 7 gegenüber dem Registerstift 6 anders. Aus darstellerischen Gründen wurden diese beiden Elemente um 180° verdreht dargestellt. Jedoch ist dem Fachmann klar, dass in der Praxis kleinere Winkelabweichungen vorkommen werden, die jedoch bei Druckplattenzylindern nach dem Stand der Technik bereits zu Schäden führen. Trotz der Verdrehung der Adapterhülse 2 gegenüber dem Zylinderkern 3 wird die Adapterhülse 2 gegen den Anschlag 8 bewegt. Hierbei wird der Registerstift 6 durch die Kante der Adapterhülse 2 herunter gedrückt. Dabei wird ein Federelement 9 angespannt. Die hierbei entstandene Situation ist in den Figuren 2a und 2b dargestellt. Die Adapterhülse 2 hat den Anschlag 8 erreicht, das männliche Registerelement 6 ist herabgedrückt, das weibliche Registerelement ist immer noch um 180° gegenüber dem männlichen Registerelement 6 verschoben. Daher wird die Adapterhülse 2 in Umfangsrichtung ϕ verschoben, bis die in den Figuren 3a und 3b dargestellte Situation eintritt. Hier wurde die Adapterhülse 7 so lange gedreht, bis die Ausnehmung 7 bei dem Adapterstift 6 ankommt, so dass zwischen diesen beiden Elementen eine Wirkverbindung auftreten kann. Diese wird in diesem Falle von der Feder 9 herbeigeführt, indem diese 9 den Registerstift 6 in die Ausnehmung 7 drückt. Damit ist der Rüstvorgang, was die Adapterhülse und den Zylinderkern anbelangt, beendet.

In Figur 4 ist ein anderes Ausführungsbeispiel eines erfindungsgemäßen Druckplattenzylinders dargestellt. Hier hat das männliche Registerelement 10 jedoch nicht die Form eines Stiftes, sondern das gesamte männliche Registerelement ist ein Federblech 10, welches in Figur 4 gerade durch die Kante der Adapterhülse 2 flachgedrückt wird. Auch in Figur 4 ist zu erkennen, dass auch dieses Ausführungsbeispiel eines erfindungsgemäßen Druckplattenzylinders über eine Adapterhülse 2 mit einer Ausnehmung 7 verfügt. Auch diese Ausnehmung 7 dient als weibliches Registerelement.

In der in Figur 4 dargestellten Situation hat die Adapterhülse bereits ihre axiale Endposition an dem Anschlag 8 erreicht. Daraufhin wird sie in ihrer Umfangsrichtung gegenüber dem Dorn verdreht, bis die Ausnehmung 7 das Registerelement 10 erreicht und dieses über die Umfangfläche des Zylinderkerns durch seine Federkraft hinausspringt und auf diese Weise in die Ausnehmung 7 eingreift, wobei die Winkellage der Adapterhülse 9 gegenüber dem Zylinderkern 3 festgelegt wird.

Unter anderem in den Unteransprüchen wird noch offenbart, dass es neben den gezeigten Ausführungsbeispielen und auch zu den beschriebenen Rüstverfahren Alternativen gibt. So sind zum Beispiel auch Registerelemente denkbar, welche lediglich in der axialen Richtung verschiebbar sind. Darüber hinaus ist es denkbar, lediglich die weiblichen Registerelemente in irgendeiner Form verschieblich auszuprägen. Die Anschläge können anders dargestellt werden als in den vorliegenden Ausführungsbeispielen. So ist es beispielsweise möglich, Stifte in den Zylinderkern einzubringen, welche die Funktion des Anschlages übernehmen. Vorteilhaft ist es hierbei, die Anschlagsfläche dieser Stifte größer auszugestalten als die der bisher verwendeten Registerstifte, um die Druckwirkung, welche bei der Kollision des Adapters mit diesen Stiften auftritt, geringer auszugestalten als den Kollisionsdruck, der bisher bei den Kollisionen mit den Registerstiften anfällt. Die Einstellung der Winkellage des Zylinderkerns und der Adapterhülse zueinander kann natürlich auch vorgenommen werden, indem der Zylinderkern gegenüber der Adapterhülse gedreht wird. Dies ist ohne weiteres möglich, da ja gerade der Zylinderkern bei Rotationsdruckmaschinen drehbar ausgestaltet ist. Auch die Anbringung des männlichen Registerelementes an dem Adapter oder einer weiteren Hülse sowie des weiblichen Registerelementes an dem Zylinderkern ist in gewissen Anwendungsfällen vorteilhaft. Ganz besonders eingeschränkt sind die in den vorliegenden Zeichnungen vorgenommenen Darstellungen der Erfindung in Bezug auf den Zylinderkern und die Adapterhülse. Bereits in der einleitenden Beschreibung wurde erwähnt, dass unter dem Begriff Zylinderkern eben auch bereits eine Einheit aus einem Grunddorn und einer Adapterhülse verstanden werden kann. In diesem Fall wäre die äußere Umfangsfläche der Adapterhülse mit einem weiteren Registerelement versehen. Die nächste Hülse, die über die Adapterhülse gezogen wird, besäße dann das Gegenstück zu diesem Registerelement und wäre in der erfindungsgemäßen Weise ausgestaltet.

## Patentansprüche

1. Druckplattenzylinder (1) einer Flexodruckmaschine,
mit einem Zylinderkern (3), der drehbar in der Druckmaschine gelagert ist,
mit einer auf den Zylinderkern aufschiebbaren Hülse (2), wobei die Hülse (2) in axialer Richtung (z) und in Umfangsrichtung (ϕ) gegenüber dem Zylinderkern (3) verschiebbar ist, wobei der Zylinderkern (3) einen Anschlag (8) aufweist, an dem die Hülse (2) in axialer Richtung (z) ihre Endposition erreicht, und wobei die Hülse (2) in Umfangsrichtung (ϕ) in ihre Solllage verschiebbar ist, wenn diese in axialer Richtung (z) ihre Endposition erreicht hat,
mit einem Registerelement, welches Bestandteil des Zylinderkerns (3) ist, und mit einem Gegenstück zu diesem Registerelement, welches Bestandteil der Hülse (2) ist,
wobei das Registerelement an dem Zylinderkern (3) oder das Gegenstück an der Hülse (2) derart beweglich angelenkt ist, dass zwischen dem Registerelement und dem Gegenstück ein Formschluss auftritt, wenn sich der Zylinderkern (3) und die Hülse (2) in ihrer Solllage zueinander befinden.

2. Druckplattenzylinder nach Anspruch 1, wobei das Registerelement (6, 10, 11) beweglich an dem Zylinderkern (3) angelenkt ist und durch die aufgeschobene Hülse herabdrückbar ist.

3. Druckplattenzylinder nach Anspruch 2, wobei das Registerelement (6,10,11) in Wirkverbindung mit einem Federelement (9) steht, welches eine Rückstellkraft bereitstellt, sodass sich das Registerelement (6, 10, 11) formschlüssig in das Gegenstück (7) hineinbewegt, wenn sich der Zylinderkern (3) und die Hülse (2) in ihrer Solllage zueinander befinden.

4. Druckplattenzylinder nach einem der Ansprüche 1 - 3, wobei der Zylinderkern (3) aus einem drehbar gelagerten Grunddorn besteht.

5. Druckplattenzylinder nach einem der Ansprüche 1 - 3, wobei der Zylinderkern (3) aus einem drehbar gelagerten Grunddorn besteht, der mit einer oder mehreren Adapterhülsen beaufschlagt ist.

6. Verfahren zum Rüsten eines Druckplattenzylinders einer Flexodruckmaschine,
bei dem eine Hülse (2) auf einen Zylinderkern (3) in axialer Richtung (z) aufgeschoben wird, bis diese an einem Anschlag (8) des Zylinderkerns (3) in axialer Richtung (z) ihre Endposition erreicht,
bei dem die Hülse (2) in Umfangsrichtung (ϕ) gegenüber dem Zylinderkern (3) verschoben wird, bis sich der Zylinderkern (3) und die Hülse (2) in ihrer Solllage zueinander befinden,
bei dem der Zylinderkern (3) ein Registerelement und die Hülse (2) ein Gegenstück zu diesem Registerelement aufweist, wobei das Registerelement an dem Zylinderkern (3) oder das Gegenstück an der Hülse (2) derart beweglich angelenkt ist, dass zwischen dem Registerelement und dem Gegenstück ein Formschluss auftritt, wenn sich der Zylinderkern (3) und die Hülse (2) in ihrer Solllage zueinander befinden.

## Claims

1. Printing plate cylinder (1) of a flexographic printing press,
with a cylinder core (3) which is rotatably mounted in the printing press,
with a sleeve (2) displaceable on the cylinder core, wherein the sleeve (2) is displaceable in the axial direction (z) and in the circumferential direction (ϕ) with respect to the cylinder core (3), wherein the cylinder core (3) comprises a stop (8) which the sleeve (2) reaches at its end position in the axial direction (z), and wherein the sleeve (2) is displaceable in its circumferential direction (ϕ) to its reference position when it reaches its end position in the axial direction (z),
with a register element, which is part of the cylinder core (3), and
with a counterpart to this register element which is a component of the sleeve (2),
wherein the register element is pivotally mounted on the cylinder core (3) or the counterpart is pivotally mounted on the sleeve (2) in such a manner, that there is a form fit between the register element and the counterpart, when the cylinder core (3) and the sleeve (2) are in their reference position with respect to each other.

2. Printing plate cylinder according to claim 1, wherein the register element (6, 10, 11) is movably mounted on the cylinder core (3) and may be pressed down by the pushed-on sleeve.

3. Printing plate cylinder according to claim 2, wherein the register element (6, 10, 11) is in operative connection with a spring element (9) which provides a restoring force, so that the register element (6, 10, 11) is form-fittingly inserted into the counterpart (7), when the cylinder core (3) and the sleeve (2) are in their reference position with respect to each other.

4. Printing plate cylinder according to one of the claims 1 - 3, wherein the cylinder core (3) consists of a rotatably supported basic mandrel.

5. Printing plate cylinder according to one of the claims 1 - 3, wherein the cylinder core (3) consists of a rotatably mounted basic mandrel, which is subjected to one or more adapter sleeves.

6. Method for setting up a printing plate cylinder of a flexographic printing press,
wherein a sleeve (2) is pushed onto a cylinder core (3) in the axial direction (z) until it reaches its end position at a stop (8) of the cylinder core (3) in the axial direction (z),
wherein the sleeve (2) is displaced in the circumferential direction (ϕ) opposite the cylinder core (3) until the cylinder core (3) and the sleeve (2) are in their reference position with respect to each other,
wherein the cylinder core (3) comprises a register element, while the sleeve (2) comprises a counterpart to this register element, wherein the register element is pivotally mounted on the cylinder core (3), or the counterpart is pivotally mounted on the sleeve (2), in such a manner, that a form fit occurs between the register element and the counterpart, when the cylinder core (3) and the sleeve (2) are in their reference position with respect to each other.

## Revendications

1. Cylindre de plaque de pression (1) d'une machine d'impression par flexographie,
avec un coeur de cylindre (3), qui est logé de manière rotative dans la machine d'impression,
avec un manchon (2) pouvant être enfilé sur le coeur de cylindre, le manchon (2) étant mobile dans la direction axiale (z) et dans la direction périphérique (ϕ) par rapport au coeur de cylindre (3), le coeur de cylindre (3) comprenant une butée (8) au niveau de laquelle le manchon (2) atteint sa position finale dans la direction axiale (z) et le manchon (2) étant mobile dans la direction périphérique (ϕ) vers sa position de consigne, lorsque celui-ci a atteint sa position finale dans la direction axiale (z),
avec un élément de registre qui fait partie du coeur de cylindre (3) et avec une contre-pièce à cet élément de registre, qui fait partie du manchon (2),
l'élément de registre étant articulé de manière mobile au niveau du coeur de cylindre (3) ou la contre-pièce au niveau du manchon (2) de façon à ce que, entre l'élément de registre et la contre-pièce, une complémentarité de forme apparaît lorsque le coeur de cylindre (3) et le manchon (2) se trouvent dans leur position de consigne l'un par rapport à l'autre.

2. Cylindre de plaque de pression selon la revendication 1, l'élément de registre (6, 10, 11) étant articulé de manière mobile au niveau du coeur de cylindre (3) et pouvant être enfoncé par le manchon enfilé.

3. Cylindre de plaque de pression selon la revendication 2, l'élément de registre (6, 10, 11) étant en liaison fonctionnelle avec un élément de ressort (9) qui exerce une force de rappel, de façon à ce que l'élément de registre (6, 10, 11) se déplace par complémentarité de forme vers la contre-pièce, lorsque le coeur de cylindre (3) et le manchon (2) se trouve dans leur position de consigne l'un par rapport à l'autre.

4. Cylindre de plaque de pression selon l'une des revendications 1 à 3, le coeur de cylindre (3) étant constitué d'un mandrin de base logé de manière rotative.

5. Cylindre de plaque de pression selon l'une des revendications 1 à 3, le coeur de cylindre (3) étant constitué d'un mandrin de base, qui est sollicité avec un ou plusieurs manchons adaptateurs.

6. Procédé d'équipement d'un cylindre de plaque de pression d'une machine d'impression par flexographie,
dans lequel un manchon (2) est enfilé sur un coeur de cylindre (3) dans la direction axiale (z) jusqu'à ce qu'il atteigne sa position finale au niveau d'une butée (8) du coeur de cylindre (3) dans la direction axiale (z),
dans lequel le manchon (2) est déplacé dans la direction périphérique (ϕ) par rapport au coeur de cylindre (3) jusqu'à ce que le coeur de cylindre (3) et le manchon (2) se trouvent dans leur position de consigne l'un par rapport à l'autre,
dans lequel le coeur de cylindre (3) comprend un élément de registre et le manchon (2) comprend une contre-pièce à cet élément de registre, l'élément de registre étant articulé de manière mobile au niveau du coeur de cylindre (3) ou al contre-pièce au manchon (2) de façon à ce que à ce que, entre l'élément de registre et la contre-pièce, une complémentarité de forme apparaisse lorsque le coeur de cylindre (3) et le manchon (2) se trouvent dans leur position de consigne l'un par rapport à l'autre.
